# FASCICULE DE BREVET EUROPEEN

(11) **EP 1 453 738 B1**
(45) Date de publication et mention de la délivrance du brevet: **18.07.2007**
(21) Numéro de dépôt: 02804594.6
(22) Date de dépôt: 29.11.2002
(51) Int. Cl.: B65D 47/20

(54) **SYSTEME DE DISTRIBUTION STERILE D'UN PRODUIT CONTENU DANS UN RECIPIENT NOTAMMENT UN TUBE SOUPLE**
STERILES SYSTEM ZUR ABGABE EINES IN EINEM BEHÄLTER, INSBESONDERE EINER FLEXIBLEN TUBE, ENTHALTENEN PRODUKTS
STERILE SYSTEM FOR DISPENSING A PRODUCT CONTAINED IN A CONTAINER IN PARTICULAR A SOFT TUBE

(30) Priorité: 13.12.2001 FR 0116333
(43) Date de publication de la demande: 08.09.2004
(73) Titulaire: PLASTOHM S.A., 01115 Oyonnax Cédex (FR)
(72) Inventeur: LAUTRE, Philippe, F-01100 Oyonnax (FR); HENNEMANN, Pascal, F-39360 Vaux les St Claude (FR)
(74) Mandataire: Bentz, Jean-Paul
(86) Numéro de dépôt international: PCT/FR2002/004106
(87) Numéro de publication internationale: WO 2003/050010

(56) Documents cités:
- DE-U- 9 311 617
- GB-A- 377 138
- GB-A- 724 798
- GB-A- 1 023 955

## Description

La présente invention concerne un système de distribution et de fermeture destiné a être disposé à l'extrémité d'un récipient, notamment un tube souple contenant un produit liquide ou pâteux dont on provoque l'évacuation par pression sur ledit tube.

Dans certains domaines comme en cosmétologie ou en dermatologie, il est indispensable de préserver la stérilité du produit contenu dans le tube ou le flacon.

C'est ainsi qu'il est connu d'introduire dans le produit, qu'il soit liquide ou pâteux, comme par exemple les crèmes, les gels, les émulsions, un conservateur anti-bactérien.

Ceci permet d'éviter les dégradations du produit par les bactéries qui risqueraient d'affecter l'aspect, la qualité, l'odeur dudit produit, d'où l'intégration d'un conservateur dans la composition chimique du produit.

Néanmoins, ces conservateurs provoquent parfois des allergies dermatologiques.

Il est connu de résoudre ce second problème en supprimant ces conservateurs et en protégeant le produit par l'utilisation de systèmes de distribution sans reprise d'air, dit « airless ».

Il s'agit en fait d'une pompe montée sur un récipient à volume variable par l'intermédiaire d'un piston ou d'une poche actionnés par la différence de pression au fur et à mesure du prélèvement de la matière par la pompe.

Ces dispositifs sont néanmoins très complexes car ils nécessitent la mise en oeuvre d'un nombre élevé de pièces, soit une dizaine environ, qu'il faut créer et assembler.

Sont connus également, notamment par le brevet britannique GB 724 798, des systèmes par membranes, déformables élastiquement au niveau de la fermeture d'un embout d'extrémité, mais qui présentent l'inconvénient d'une mise au point de l'étanchéité en jouant sur l'élasticité de la matière et les dimensions de l'ouverture.

De plus, se pose le problème du produit résiduel constituant un volume mort dans la tête de distribution, qui n'est plus protégée contre les bactéries.

Pour remédier à cela, il est connu des fermetures d'extrémités telles que valves adaptées sur des embouts de distributeurs de pompe pour des applications pharmaceutiques ou cosmétologiques.

Il est également connu, pour renforcer la protection anti-bactérienne, de mélanger à la matière plastique constituant l'emballage et plus particulièrement la tête de distribution, des ions argent ayant la particularité de ne pas migrer et de provoquer une destruction des bactéries par contact avec ladite surface de matière plastique chargée d'ions argent.

Dans ce cas, l'action anti-bactérienne ne s'effectue qu'au contact proche de la surface du récipient et non à coeur.

En fait, la présente invention se propose de remédier à tous ces inconvénients, c'est à dire au niveau de la pompe (airless), au niveau du mécanisme de protection de la tête.

A cet effet, l'invention concerne un système de distribution et de fermeture destiné à être disposé à l'extrémité d'un récipient élastiquement déformable, notamment un tube souple comprenant un produit liquide ou pâteux, dont on provoque l'évacuation par pression sur ledit tube, ce système étant constitué par une soupape comprenant deux éléments concentriques, dont l'un forme un clapet cylindrique mobile comportant à sa partie supérieure centrale une ouverture définissant un siège périphérique et dont l'autre forme un corps cylindrique issu d'une plaque de liaison avec le tube et dont l'extrémité supérieure fermée dudit corps cylindrique est susceptible de coopérer à la fermeture avec le siège dudit clapet mobile, les deux éléments définissant entre eux un espace annulaire par lequel transite le produit, lors d'une pression manuelle exercée sur le tube, provoquant conséquemment une action directe du produit sur le clapet agissant sur celui-ci en ouverture, à l'encontre d'un organe de rappel élastique, de manière telle à laisser échapper le produit du tube, lorsqu'on exerce la pression sur celui-ci et à refermer automatiquement l'ouverture lorsqu'on la relâche, sans retour possible vers l'intérieur du produit déjà sorti.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :
La figure 1 est une vue en perspective éclatée d'un système de distribution selon l'invention s'adaptant sur un tube souple.
La figure 2 est une vue éclatée en plan selon la figure 1.
La figure 3 est une vue du système selon les figures 1 et 2 après assemblage en position fermée.
La figure 4 est une vue du système selon les figures 1 et 2 après assemblage en position ouverte.
La figure 5 est une vue du détail A à échelle agrandie.

Le système de distribution 1, globalement désigné sur les figures est disposé à l'extrémité d'un récipient 2, en l'occurrence un tube ou un flacon souple contenant un produit pâteux dont on provoque l'évacuation par pression sur ledit tube 2.

Selon l'invention, le système 1 est constitué par une soupape 3 comprenant deux éléments concentriques 4, 5, dont l'un 4 forme un clapet cylindrique mobile comportant à sa partie supérieure centrale une ouverture 6 définissant un siège périphérique et dont l'autre 5 forme un corps cylindrique issu d'une plaque 7 de liaison avec le tube 2 et dont l'extrémité supérieure fermée 8 dudit corps cylindrique 5 est susceptible de coopérer à la fermeture avec le siège 6 dudit clapet mobile 4, les deux éléments 4, 5 définissant entre eux un espace annulaire 9 par lequel transite le produit 10, lors d'une pression manuelle F1, F2 exercée sur le tube 2, provoquant conséquemment une action directe du produit 10 sur le clapet 4 agissant sur celui-ci en ouverture, à l'encontre d'un organe de rappel élastique 11, caractérisé en ce qu'il comporte une double étanchéité obtenue au niveau de la zone d'ouverture fermeture de la soupape 3 par la combinaison d'une première lèvre périphérique 29 et d'une seconde lèvre 31 également périphérique réalisée à distance de la première 29, celle-ci étant réalisée sur le siège 6 du plateau mobile 4 afin d'exercer une action axiale sur une zone correspondante de l'extrémité 8 du corps cylindrique 5 de la plaque de liaison 7 alors que la seconde lèvre 31, également périphérique, est réalisée également à partir du siège 6 du clapet 4, afin d'exercer une action radiale sur une partie axiale dudit corps cylindrique 5 de la plaque de liaison 7, de manière telle que lesdites lèvres 29 et 31 constituent une double fermeture dont chacune est décalée dans le temps, de sorte que lors de la fermeture le résidu de matière localisé entre les deux lèvres soit expulsé vers l'extérieur, sans retour possible vers l'intérieur du produit déjà sorti.

Il est à noter que l'ouverture 6 formant le siège du clapet mobile 4 est selon le présent exemple de réalisation, tronconique mais bien entendu il pourrait être formé par une partie de sphère ou toutes autres formes conique ou cylindrique.

Comme le montre bien les figures, le clapet cylindrique mobile 4 est monté coulissant dans un sens axial entre le corps 5 de la plaque de liaison 7, qui est solidaire de l'extrémité 12 du tube 2, et un capot cylindrique 13 coiffant ledit système, également solidaire du tube 2. Ledit capot 13 comporte à sa partie supérieure un premier alésage interne cylindrique 14 ouvert à ses deux extrémités dans lequel est guidé et est susceptible de coulisser une première partie cylindrique 15 du clapet 4 lorsqu'il fonctionne en ouverture ou en fermeture.

Egalement, le clapet mobile 4 comporte une seconde partie cylindrique de guidage 16, concentrique à la première 15, réalisée à la périphérie d'une collerette de fond 17, s'étendant à partir d'une zone inférieure de la première partie cylindrique 15 dudit clapet 4 et venant en contact d'un second alésage interne 18 du capot 13, ouvert à sa partie inférieure uniquement.

Comme le montre les figures 3 et 4, la seconde partie cylindrique du guidage 16 du clapet mobile 4 comporte une lèvre supérieure 19 et une lèvre inférieure 20 frottant sur le second alésage 18 du capot 13, en vue d'assurer l'étanchéité lors du fonctionnement dudit clapet 4 de la position ouverte à la position fermée et vice-versa.

Selon une autre caractéristique de l'invention la paroi du capot 13 définissant le second alésage interne 18 de celui-ci, se prolonge à sa partie inférieure pour former un bord d'extrémité périphérique 21 coopérant fixement avec un bord relevé 22 de la plaque de liaison 7. Cette dernière est formée par une collerette s'étendant à partir d'une zone supérieure d'un manchon cylindrique 23 issu de ladite plaque 7 à sa partie inférieure, lequel manchon 23 coopère fixement avec l'extrémité supérieure 12 du tube 2 qu'il coiffe.

En fait, le système 1 couplé au tube 2 doit constituer un tout indémontable pour préserver la stérilité et l'étanchéité recherchée.

Par ailleurs, la plaque de liaison 7 comporte un second bord relevé 24 réalisé concentriquement entre le premier bord relevé périphérique 22 et le corps cylindrique fixe 5 de ladite plaque de liaison 7, de manière à constituer une butée inférieure au clapet mobile 4 agissant à la fermeture. Une partie d'extrémité inférieure 25 du premier alésage 14 du capot 13 constitue une butée supérieure dudit clapet 4, agissant à l'ouverture.

Selon une autre caractéristique de l'invention, l'organe de rappel élastique 11 du clapet mobile 4 est interposé entre une partie interne de celui-ci et une partie interne du capot fixe 13.

Selon le présent exemple de réalisation, l'organe de rappel élastique 11 est constitué par une rondelle 26 de laquelle est issue une pluralité de bras radiaux 27 espacés angulairement de manière identique. Ladite rondelle 26 est disposée fixement sur un épaulement interne 28 du capot 13, alors que les bras 27 portent sur la collerette de fond 17 du clapet mobile 4, de manière à rappeler celui-ci automatiquement en fermeture après une ouverture.

Bien entendu, bien que non représenté, l'organe de rappel élastique 11 peut être constitué par une pluralité de bras radiaux 27 espacés angulairement selon des angles identiques et obtenus par moulage avec une partie interne du capot 13, les bras 27 portant sur la collerette de fond 17 du clapet mobile. 4, de manière à rappeler celui-ci automatiquement en fermeture après une ouverture.

Quoiqu'il en soit, l'organe de rappel élastique peut être constitué de différentes formes et matières mais il doit répondre à la résolution de la fonction ressort.

Selon une autre caractéristique de l'invention particulièrement bien visible sur la figure 5, une double étanchéité est obtenue au niveau de la zone d'ouverture fermeture de la soupape 3 par la combinaison d'une première lèvre périphérique 29, réalisée sur le siège 6 du clapet mobile 4, afin d'exercer une action axiale sur une zone correspondante de l'extrémité 8 du corps cylindrique 5 de la plaque de liaison 7 et d'une seconde lèvre 31 également périphérique, réalisée également à partir du siège 6 du clapet mobile 4, à distance de la première 29, afin d'exercer une action radiale sur une partie axiale dudit corps cylindrique 5 de la plaque de liaison 7.

En fait, les lèvres 29 et 31 constituent une double fermeture donc chacune est décalée dans le temps, de sorte que lors de la fermeture le résidu de matière localisé entre les deux lèvres soit expulsé vers l'extérieur.

Selon une autre caractéristique de l'invention, le système comporte un dispositif de reprise d'air constitué par un embout 32 réalisé à la partie inférieure de la plaque de liaison 7 et à l'intérieur duquel est disposé un filtre antibactérien poreux (non représenté).

Cette reprise d'air permet de redonner au tube sa forme initiale et d'améliorer le taux de vidange sans introduction de bactéries.

Le filtre poreux permet d'une part l'admission de l'air externe au capot vers la zone intermédiaire située entre la plaque de liaison 7 et le clapet 4, contenant de la matière 10, d'où vers l'intérieur du tube, et d'autre part l'interdiction de pénétration des bactéries de l'extérieur vers l'intérieur et l'échappement du produit 10 de l'intérieur vers l'extérieur.

Bien que non représenté, le système peut comporter un couvercle de fermeture dont une zone d'appui interne vient en contact compressif avec l'extrémité supérieure de la soupape 3, pour verrouiller l'ouverture.

Ce couvercle qui peut être articulé ou vissé en position de fermeture permet également, grâce à sa zone d'appui, d'empêcher un mouvement inopiné de translation du clapet 4, ce qui pourrait provoquer une sortie de produit 10.

Préférentiellement, le clapet mobile 4, la plaque de liaison 7, le capot 13, l'organe élastique 11, le tube 2, le couvercle (non représenté) sont obtenus par moulage d'une matière plastique.

En ce qui concerne l'organe élastique 11, celui-ci sera préférentiellement obtenu par moulage d'un polypropylène avec des fibres de verre ou d'un polyacétal, ou de toute autre matière présentant des caractéristiques mécaniques propres à assurer la fonction ressort.

En ce qui concerne le tube 2, celui-ci est réalisé de manière traditionnelle dans une matière plastique lui donnant des propriétés de souplesse par déformation permanente ou élastique.

Pour des raisons évoquées plus haut, toutes les pièces du système de distribution à savoir le clapet mobile 4, la plaque de liaison 7, le capot 13, l'organe élastique 11, le couvercle (non représenté) sont obtenus en matière plastique contenant des ions argent.

Ceci permet d'assurer une absence de prolifération bactérienne sur la pellicule résiduelle de matière.

Le système qui vient d'être décrit est stérilisable par rayonnement Gamma et Beta.

A noter également qu'il s'agit d'un système mécanique, non déformable, actionné par la seule pression appliquée par l'utilisateur sur le tube, qui lui est déformable, élastiquement ou non.

Ce système formé de seulement quatre pièces, voire trois, assure une ouverture et une fermeture d'extrémité anti-bactérienne, fonctionnant à la manière d'un clapet anti-retour, s'ouvrant par la poussée du produit sur le piston, à l'encontre de l'organe élastique 11 et ayant pour effet de dégager l'ouverture en créant un passage périphérique suite à une translation verticale du clapet 4.

De plus, les volumes morts ne sont plus possibles car la soupape 3 se referme automatiquement dès qu'on relâche la pression F1, F2 sur le tube 2.

A ce moment là, comme évoqué ci-dessus, le décalage dans le temps des deux fermetures constituées par les lèvres 29 et 31 permet d'expulser le résidu de matière localisé entre lesdites lèvres, vers l'extérieur.

En résumé, la stérilité totale du produit est obtenue car :
- il n'y a pas de rentrée de matière,
- il n'y a pas de reprise d'air ou si la reprise d'air est prévue, l'utilisation d'un filtre antibactérien poreux empêche les bactéries de rentrer,
- il est prévu une double étanchéité mécanique,
- il est prévu une protection bactériostatique à certains endroits par des ions argent intégrés à la matière plastique.

## Revendications

1. Système de distribution et de fermeture (1) destiné à être disposé à l'extrémité d'un récipient (2), notamment un tube souple comprenant un produit liquide ou pâteux, dont on provoque l'évacuation par pression sur ledit tube (2), du type constitué par une soupape (3) comprenant deux éléments concentriques (4, 5), dont l'un (4) forme un clapet cylindrique mobile comportant à sa partie supérieure centrale une ouverture (6) définissant un siège périphérique et dont l'autre (5) forme un corps cylindrique issu d'une plaque (7) de liaison avec le tube (2) et dont l'extrémité supérieure fermée (8) dudit corps cylindrique (5) est susceptible de coopérer à la fermeture avec le siège (6) dudit clapet mobile (4), les deux éléments (4, 5) définissant entre eux un espace annulaire (9) par lequel transite le produit (10), lors d'une pression manuelle (F1, F2) exercée sur le tube (2), provoquant conséquemment une action directe du produit (10) sur le clapet (4) agissant sur celui-ci en ouverture, à l'encontre d'un organe de rappel élastique (11), **caractérisé en ce qu'**il comporte une double étanchéité obtenue au niveau de la zone d'ouverture fermeture de la soupape (3) par la combinaison d'une première lèvre périphérique (29) et d'une seconde lèvre (31) également périphérique réalisée à distance de la première (29), celle-ci étant réalisée sur le siège (6) du clapet mobile (4) afin d'exercer une action axiale sur une zone correspondante de l*'*extrémité (8) du corps cylindrique (5) de la plaque de liaison (7) alors que la seconde lèvre (31), également périphérique, est réalisée également à partir du siège (6) du clapet (4), afin d'exercer une action radiale sur une partie axiale dudit corps cylindrique (5) de la plaque de liaison (7), de manière telle que lesdites lèvres (29, 31) constituent une double fermeture dont chacune est décalée dans le temps, de sorte que lors de la fermeture le résidu de matière localisé entre les deux lèvres soit expulsé vers l'extérieur, sans retour possible vers l'intérieur du produit déjà sorti.

2. Système selon la revendication 1, **caractérisé en ce que** le clapet cylindrique mobile (4) est monté coulissant dans un sens axial entre le corps (5) de la plaque de liaison (7) qui est destiné à être solidaire de l'extrémité (12) du tube (2) et un capot cylindrique. (13) coiffant ledit système, également destiné à être solidaire du tube (2), ledit capot (13) comportant à sa partie supérieure un premier alésage interne cylindrique (14) ouvert à ses deux extrémités dans lequel est guidé et est susceptible de coulisser une première partie cylindrique (15) du clapet (4) lorsqu'il fonctionne en ouverture ou en fermeture.

3. Système selon la revendication 2, **caractérisé en ce que** le clapet mobile (4) comporte une seconde partie cylindrique de guidage (16), concentrique à la première (15), réalisée à la périphérie d'une collerette de fond (17), s'étendant à partir d'une zone inférieure de la première partie cylindrique (15) dudit clapet (4) et venant en contact d'un second alésage interne (18) du capot (13), ouvert à sa partie inférieure uniquement.

4. Système selon la revendication 3, **caractérisé en ce que** la seconde partie cylindrique du guidage (16) du clapet mobile (4) comporte une lèvre supérieure (19) et une lèvre inférieure (20) frottant sur le second alésage (18) du capot (13), en vue d'assurer l'étanchéité lors du fonctionnement dudit clapet (4).

5. Système selon l'une des revendications 3 ou 4, **caractérisé en ce que** la paroi du capot (13) définissant le second alésage interne (18) de celui-ci, se prolonge à sa partie inférieure pour former un bord d'extrémité périphérique (21) coopérant fixement avec un bord relevé (22) de la plaque de liaison (7), celle-ci étant formée par une collerette s'étendant à partir d'une zone supérieure d'un manchon cylindrique (23) issu de ladite plaque (7) à sa partie inférieure, lequel manchon (23) est destiné à coopérer fixement avec l'extrémité supérieure (12) du tube (2) qu'il coiffe.

6. Système selon la revendication 5, **caractérisé en ce que** la plaque de liaison (7) comporte un second bord relevé (24) réalisé concentriquement entre le premier bord relevé périphérique (22) et le corps cylindrique fixe (5) de ladite plaque de liaison (7), de manière à constituer une butée inférieure au clapet mobile (4) agissant à la fermeture, une partie d'extrémité inférieure (25) du premier alésage (14) du capot (13) constituant une butée supérieure dudit clapet (4) agissant à l'ouverture.

7. Système selon l'une des revendications 2 à 6, **caractérisé en ce que** l'organe de rappel élastique (11) du clapet mobile (4) est interposé entre une partie interne de celui-ci et une partie interne du capot fixe (13).

8. Système selon l'une des revendications 3 à 7, **caractérisé en ce que** l'organe de rappel élastique (11) est constitué par une rondelle (26) de laquelle est issue une pluralité de bras radiaux (27) espacés angulairement de manière identique, ladite rondelle (26) étant disposée fixement sur un épaulement interne (28) du capot (13), alors que les bras (27) portent sur la collerette de fond (17) du clapet mobile (4), de manière à rappeler celui-ci automatiquement en fermeture après une ouverture.

9. Système selon l'une des revendications 3 à 7, **caractérisé en ce que** l'organe de rappel élastique (11) est constitué par une pluralité de bras radiaux (27) espacés angulairement selon des angles identiques et obtenus par moulage avec une partie interne du capot (13), les bras (27) portant sur la collerette de fond (17) du clapet mobile (4), de manière à rappeler celui-ci automatiquement en fermeture après une ouverture.

10. Système selon l'une des revendications 1 à 9, **caractérisé en ce qu'**il comporte un dispositif de reprise d'air constitué par un embout (32) réalisé à la partie inférieure de la plaque de liaison (7) et à l'intérieur duquel est disposé un filtre antibactérien poreux.

11. Système selon l'une des revendications 1 à 10, **caractérisé en ce qu'**il comporte un couvercle de fermeture dont une zone d'appui interne vient en contact compressif avec l'extrémité supérieure de la soupape (3) pour verrouiller l'ouverture.

12. Système selon l'une des revendications 2 à 11, **caractérisé en ce que** le clapet mobile (4), la plaque de liaison (7), le capot (13), l'organe élastique (11), le couvercle, sont obtenus par moulage d'une matière plastique.

13. Système selon la revendication 12, **caractérisé en ce que** les pièces du système de distribution à savoir le clapet mobile (4), la plaque de liaison (7), le capot (13), l'organe élastique (11), le couvercle sont obtenues en matière plastique contenant des ions argent.

## Claims

1. Dispensing and closure system (1) designed to be arranged at the end of a container (2), in particular a soft tube comprising a liquid or pasty product, which is delivered by pressing on said tube (2), of the type consisting of a valve (3) comprising two concentric elements (4, 5), one (4) of which forms a mobile cylindrical delivery valve that includes, in its central upper part, an opening (6) defining a peripheral seat, and the other (5) of which forms a cylindrical body emanating from a plate (7) linked to the tube (2), and in which the closed top (8) of said cylindrical body (5) is able to interact, upon closure, with the seat (6) of said mobile delivery valve (4), the two elements (4, 5) defining between them an annular gap (9) through which the product (10) passes, at the time of a manual pressure (F1, F2) exerted on the tube (2), causing, as a consequence, the product (10) to act directly on the delivery valve (4) causing the latter to open, countering an elastic return member (11), **characterized in that** it includes a double seal obtained in the opening/closure zone of the valve (3) by means of the combination of a first peripheral lip (29) and of a second lip (31), which is also peripheral, produced at a distance from the first lip (29), which lip is produced on the seat (6) of the mobile delivery valve (4) so as to exert an axial action on a corresponding zone of the end (8) of the cylindrical body (5) of the linking plate (7), while the second lip (31), which is also peripheral, is produced, also, starting from the seat (6) of the delivery valve (4) so as to exert a radial action on an axial part of said cylindrical body (5) of the linking plate (7), in such a way that said lips (29, 31) form a double closure, each of which is offset in terms of time, so that, upon closure, the residue of material located between the two lips is expelled outward, with no possible return of the product that has already exited toward the inside.

2. System according to Claim 1, **characterized in that** the mobile cylindrical delivery valve (4) is mounted so as to slide in an axial direction between the body (5) of the linking plate (7) which is designed to be integral with the end (12) of the tube (2) and a cylindrical cap (13) capping said system, also designed to be integral with the tube (2), said cap (13) including, in its upper part, a first cylindrical outer bore (14) that is open at its two ends, in which a first cylindrical part (15) of the delivery valve (4) is guided and can slide when it opens or closes.

3. System according to Claim 2, **characterized in that** the mobile delivery valve (4) includes a second cylindrical guide part (16), concentric with the first (15), produced at the periphery of a bottom collar (17) extending from a lower zone of the first cylindrical part (15) of said delivery valve (4) and coming into contact with a second internal bore (18) of the cap (13), which is open only at its lower part.

4. System according to Claim 3, **characterized in that** the second cylindrical guide part (16) of the mobile delivery valve (4) includes an upper lip (19) and a lower lip (20) in frictional contact on the second bore (18) of the cap (13), with a view to guaranteeing leaktightness when said delivery valve (4) functions.

5. System according to one of Claims 3 or 4, **characterized in that** the wall of the cap (13) defining the second inner bore (18) of the cap extends at its lower part in order to form a peripheral end edge (21) interacting in a fixed manner with a raised edge (22) of the linking plate (7), the latter being formed by a collar extending from an upper zone of a cylindrical sleeve (23) emanating from said plate (7) at its lower part, which sleeve (23) is designed to interact in a fixed manner with the top (12) of the tube (2) that it caps.

6. System according to Claim 5, **characterized in that** the linking plate (7) includes a second raised edge (24) produced concentrically between the first peripheral raised edge (22) and the fixed cylindrical body (5) of said linking plate (7) so as to form a lower stop for the mobile delivery valve (4) acting upon closure, a lower end part (25) of the first bore (14) of the cap (13) forming an upper stop for said delivery valve (4) acting upon closure.

7. System according to one of Claims 2 to 6, **characterized in that** the elastic return member (11) for the mobile delivery valve (4) is interposed between an inner part of the delivery valve and an inner part of the fixed cap (13).

8. System according to one of Claims 3 to 7, **characterized in that** the elastic return member (11) consists of a washer (26) from which emanates a plurality of radial arms (27) spaced angularly in an identical manner, said washer (26) being arranged in a fixed manner on an inner shoulder (28) of the cap (13), while the arms (27) bear on the bottom collar (17) of the mobile delivery valve (4) so as to return the latter automatically to the closure position after opening.

9. System according to one of Claims 3 to 7, **characterized in that** the elastic return member (11) consists of a plurality of radial arms (27) spaced angularly at identical angles and obtained by molding with an inner part of the cap (13), the arms (27) bearing on the bottom collar (17) of the mobile delivery valve (4) so as to return the latter automatically to the closure position after opening.

10. System according to one of Claims 1 to 9, **characterized in that** it comprises an air-intake device consisting of an end piece (32) produced at the lower part of the linking plate (7) and inside which a porous antibacterial filter is arranged.

11. System according to one of Claims 1 to 10, **characterized in that** it includes a closure cover, an inner bearing zone of which comes into compressive contact with the top of the valve (3) in order to lock the opening.

12. System according to one of Claims 2 to 11, **characterized in that** the mobile delivery valve (4), the linking plate (7), the cap (13), the elastic member (11), and the cover are obtained by molding from plastic.

13. System according to Claim 12, **characterized in that** the pieces of the dispensing system, namely the mobile delivery valve (4), the linking plate (7), the cap (13), the elastic member (11), and the cover are obtained from plastic containing silver ions.

## Patentansprüche

1. System zur Verteilung und zum Verschluß (1), das dazu bestimmt ist, an einem Endabschnitt eines Behältnisses (2) angeordnet zu werden, insbesondere einer weichen Tube, die ein flüssiges oder fließfähiges Produkt enthält, dessen Entleerung man durch Druck auf die genannte Tube (2) hervorruft, der Bauart, die durch ein Ventil (3) gebildet ist, welches zwei konzentrische Elemente (4, 5) enthält, von denen das eine (4) eine bewegliche zylindrische Klappe bildet, die an ihrem oberen zentralen Bereich eine Öffnung (6) bildet, die einen über den Umfang verlaufenden Sitz festlegt, und von denen das andere (5) einen zylindrischen Körper bildet, der aus einer Platte (7) zur Verbindung mit der Tube (2) hervorgeht, und dessen oberer geschlossener Endabschnitt (8) des genannten zylindrischen Körpers (5) geeignet ist, zum Verschließen mit dem Sitz (6) der genannten beweglichen Klappe (4) zusammenzuwirken, wobei die beiden Elemente (4, 5) zwischen sich einen ringförmigen Raum (9) bilden, durch den das Produkt (10) hindurchgeht, bei einem manuellen Druck (F1, F2), der auf die Tube (2) ausgeübt wird, wobei als Folge davon eine unmittelbare Wirkung des Produkts (10) auf die Klappe (4) hervorgerufen wird, die auf diese zur Öffnung einwirkt, gegen die Wirkung eines elastischen Rückstellorgans (11), **dadurch gekennzeichnet, daß** es eine doppelte Dichtigkeit aufweist, die in Höhe der Zone von Öffnung und Schließung des Ventils (3) durch die Kombination eines ersten über den Umfang verlaufenden Rands (29) und eines zweiten Rands (31), der ebenfalls über den Umfang verläuft und in einem Abstand von dem ersten Rand (29) ausgebildet ist, erhalten wird, wobei dieser auf dem Sitz (6) der beweglichen Klappe (4) ausgebildet ist, um eine axiale Wirkung auf einen entsprechenden Bereich des Endabschnitts (8) des zylindrischen Körpers (5) der Verbindungsplatte (7) auszuüben, während der zweite Rand (31), der ebenfalls über den Umfang verläuft, ebenfalls ausgehend von dem Sitz (6) der Klappe (4) ausgebildet ist, um eine radiale Wirkung auf einen axialen Teil des genannten zylindrischen Körpers (5) der Verbindungsplatte (7) auszuüben, auf eine solche Weise, daß die genannten Ränder (29, 31) einen doppelten Verschluß bilden, von denen jeder seitlich versetzt ist, auf eine solche Weise, daß beim Verschließen der Rest des Materials, der sich zwischen den beiden Rändern befindet, nach außen herausgedrückt wird, ohne daß eine Bewegung des bereits ausgetretenen Produkts zurück in Richtung auf das Innere möglich ist.

2. System nach Anspruch 1, **dadurch gekennzeichnet, daß** die zylindrische bewegliche Klappe (4) in einer axialen Richtung verschieblich gehalten ist zwischen dem Körper (5) und der Verbindungsplatte (7), die dazu bestimmt ist, fest mit dem Endabschnitt (12) der Tube (2) verbunden zu sein, und einer zylindrischen Haube (13), die das genannte System abdeckt und ebenfalls dazu bestimmt ist, fest mit der Tube (2) verbunden zu sein, wobei die genannte Haube (13) an ihrem oberen Abschnitt eine erste innere zylindrische Bohrung (14) aufweist, die an ihren beiden Enden offen ist, und in der ein erster zylindrischer Abschnitt (15) der Klappe (4) geführt ist und in der Lage ist, sich zu verschieben, wenn sie im Öffnungs- oder Schließungssinne arbeitet.

3. System nach Anspruch 2, **dadurch gekennzeichnet, daß** die bewegliche Klappe (4) einen zweiten zylindrischen Führungsbereich (16) aufweist, der konzentrisch zu dem ersten (15) ist und der auf dem Umfang eines Bodenflanschs (17) ausgebildet ist, der sich ausgehend von einer unteren Zone des ersten zylindrischen Bereichs (15) der genannten Klappe (4) erstreckt und in Kontakt mit einer zweiten inneren Bohrung (18) der Haube (13) kommt, die lediglich in ihrem unteren Bereich offen ist.

4. System nach Anspruch 3, **dadurch gekennzeichnet, daß** der zweite zylindrische Führungsbereich (16) der beweglichen Klappe (4) einen oberen Rand (19) und einen unteren Rand (20) aufweist, die auf der zweiten Bohrung (18) der Haube (13) reiben, um die Dichtigkeit während der Funktion der genannten Klappe (4) sicherzustellen.

5. System nach einem der Ansprüche 3 oder 4, **dadurch gekennzeichnet, daß** die Wand der Haube (13), die die zweite innere Bohrung (18) von dieser bildet, sich in ihrem unteren Bereich fortsetzt, um einen über den Umfang verlaufenden Endrand (21) zu bilden, der fest mit einem hochgezogenen Rand (22) der Verbindungsplatte (7) zusammenwirkt, wobei diese durch einen Kragen gebildet ist, der ausgehend von einer oberen Zone einer zylindrischen Manschette (23) gebildet ist, die von der genannten Platte (7) an ihrem unteren Bereich hervorgeht, wobei die genannte Manschette dazu bestimmt ist, fest mit dem oberen Endabschnitt (12) der Tube (2), die sie abdeckt, zusammenzuwirken.

6. System nach Anspruch 5, **dadurch gekennzeichnet, daß** die Verbindungsplatte (7) einen zweiten hochgezogenen Rand (24) aufweist, der konzentrisch zwischen dem ersten hochgezogenen, über den Umfang verlaufenden Rand (22) und dem feststehenden zylindrischen Körper (5) der genannten Verbindungsplatte (7) ausgebildet ist, auf eine solche Weise, daß ein unterer Anschlag für die bewegliche Klappe (4), der beim Schließen wirkt, gebildet wird, wobei ein unterer Endabschnitt (25) der ersten Bohrung (14) der Haube (13) einen oberen Anschlag für die genannte Klappe (4) bildet, der beim Öffnen wirkt.

7. System nach einem der Ansprüche 2 bis 6, **dadurch gekennzeichnet, daß** das elastische Rückstellorgan (11) der beweglichen Klappe (4) zwischen einem inneren Bereich von dieser und einem inneren Bereich der feststehenden Haube (13) angeordnet ist.

8. System nach einem der Ansprüche 3 bis 7, **dadurch gekennzeichnet, daß** das elastische Rückstellorgan (11) durch eine Scheibe (26) gebildet ist, von der eine Anzahl von radialen Armen (27) abgehen, die in gleicher Weise in Winkelrichtung beabstandet angeordnet sind, wobei die genannte Scheibe (26) fest auf einer inneren Abstufung (28) der Haube (13) angeordnet ist, während die Arme (27) auf den Bodenflansch (17) der beweglichen Klappe (4) drücken, so daß dieses nach einer Öffnung automatisch in Schließrichtung zurückbewegt wird.

9. System nach einem der Ansprüche 3 bis 7, **dadurch gekennzeichnet, daß** das elastische Rückstellorgan (11) durch eine Anzahl von radialen Armen (27) gebildet ist, die unter gleichen Winkeln in Winkelrichtung beabstandet angeordnet sind und durch Abformen mit einem inneren Bereich der Haube (13) erhalten sind, wobei die Arme (27) auf den Bodenflansch (17) der beweglichen Klappe (4) drücken, so daß dieses nach einem Öffnungsvorgang automatisch in Schließrichtung zurückbewegt wird.

10. System nach einem der Ansprüche 1 bis 9, **dadurch gekennzeichnet, daß** es eine Vorrichtung zur Wiederaufnahme von Luft aufweist, die durch einen Ansatz (32) gebildet ist, der am unteren Teil der Verbindungsplatte (7) ausgebildet ist und in dessen Inneren ein poröses antibakterielles Filter angeordnet ist.

11. System nach einem der Ansprüche 1 bis 10, **dadurch gekennzeichnet, daß** es einen Verschlußdeckel aufweist, dessen innere Druckzone in Druckkontakt mit dem oberen Ende des Ventils (3) kommt, um die Öffnung zu blockieren.

12. System nach einem der Ansprüche 2 bis 11, **dadurch gekennzeichnet, daß** die bewegliche Klappe (4), die Verbindungsplatte (7), die Haube (13), das elastische Organ (11), der Deckel, durch Abformen aus einem plastischen Material hergestellt sind.

13. System nach Anspruch 12, **dadurch gekennzeichnet, daß** die Teile des Abgabesystems, nämlich die bewegliche Klappe (4), die Verbindungsplatte (7), die Haube (13), das elastische Organ (11), der Deckel, aus Kunststoffmaterial, welches Silberionen enthält, hergestellt sind.
